# EUROPÄISCHE PATENTSCHRIFT

(11) **EP 2 882 629 B1**
(45) Veröffentlichungstag und Bekanntmachung des Hinweises auf die Patenterteilung: **28.07.2021**
(21) Anmeldenummer: 13763019.0
(22) Anmeldetag: 10.09.2013
(51) Int. Cl.: B61L 25/04, B61L 1/02, B61L 3/06

(54) **VERFAHREN ZUM BETREIBEN EINES MOBILEN GERÄTES IN EINEM EISENBAHNSYSTEM, EISENBAHNSYSTEM UND MOBILES GERÄT**
METHOD FOR OPERATING A MOBILE DEVICE IN A RAILWAY SYSTEM, RAILWAY SYSTEM AND MOBILE DEVICE
PROCÉDÉ POUR FAIRE FONCTIONNER UN APPAREIL MOBILE DANS UN SYSTÈME FERROVIAIRE, SYSTÈME FERROVIAIRE ET APPAREIL MOBILE

(30) Priorität: 27.09.2012 DE 102012217620
(43) Veröffentlichungstag der Anmeldung: 17.06.2015
(73) Patentinhaber: Siemens Mobility GmbH, 81739 München (DE)
(72) Erfinder: BENKERT, Michael, 38272 Burgdorf (DE)
(86) Internationale Anmeldenummer: PCT/EP2013/068655
(87) Internationale Veröffentlichungsnummer: WO 2014/048714

(56) Entgegenhaltungen:
- EP-A1- 2 056 492
- WO-A1-2011/027166
- WO-A1-2013/114129
- DE-A1- 10 240 272
- US-A1- 2012 074 266
- None

## Beschreibung

Die Erfindung betrifft ein Verfahren zum Betreiben eines mobilen Gerätes in einem Eisenbahnsystem mit mindestens einem neben mindestens einer Schienenstrecke verlegten Lichtwellenleiter, in den unter seiner Ausnutzung als verteilter akustischer Sensor Lichtimpulse eingespeist und rückgestreutes Licht detektiert wird.

Ein Verfahren dieser Art ist in der internationalen Patentanmeldung WO 2011/027166 A1 beschrieben. Bei diesem bekannten Verfahren wird ein Schienenfahrzeug dadurch auf einer Schienenstrecke identifiziert, dass das für jedes Schienenfahrzeug typische Fahrgeräusch mittels eines neben der Schienenstrecke verlegten Lichtwellenleiters erfasst wird. Dazu wird Licht in den Lichtwellenleiter eingespeist und rückgestreutes Licht detektiert. Dieses rückgestreute Licht hat eine Frequenzverteilung, die der des Geräusches des an dem Lichtwellenleiter entlang fahrenden Schienenfahrzeugs entspricht. Ist das Fahrgeräusch des Schienenfahrzeugs bzw. sein Frequenzspektrum bekannt und abgespeichert, dann kann aus einem Vergleich des Spektrums des Schienenfahrzeugs mit dem gespeicherten Frequenzspektrum das Schienenfahrzeug auf der Schienenstrecke identifiziert werden. Es besteht ferner die Möglichkeit, Schienenfahrzeuge voneinander zu unterscheiden, wenn sie im Fahrgeräusch unterschiedliche Frequenzspektren haben, was in der Regel der Fall ist.

Die US2012/0074266A1 beschreibt ein System, bei dem Signale unter anderen auch mittels akustischer Wellen von einem Schienenfahrzeug über die Schienen oder das darunter befindliche Erdreich zu einer Stelle an der Strecke übertragen werden.

Der Erfindung liegt die Aufgabe zugrunde, ein Verfahren zum Betreiben eines mobilen Gerätes in einem Eisenbahnsystem vorzuschlagen, mit dem sich ein mobiles Gerät nicht nur vergleichsweise einfach, sondern auch besonders zuverlässig identifizieren lässt.

Zur Lösung dieser Aufgabe wird bei einem Verfahren der eingangs angegebenen Art erfindungsgemäß ein mobiles Gerät mit einem hinsichtlich seines Frequenzspektrums gerätbezeichnend einstellbaren Schallerzeuger verwendet, und der Schallerzeuger hinsichtlich seines Frequenzspektrum gerätbezeichnend unter Zuweisung einer Frequenzenauswahl zu dem mobilen Gerät eingestellt; von dem Schallerzeuger werden Schallwellen mit einem Frequenzspektrum ausgesandt, das Frequenzen der Frequenzenauswahl umfasst, und unter Detektieren des rückgestreutes Lichts wird aus der detektierten Frequenzenauswahl ein Identifikationsnummer-Signal des mobilen Geräts gewonnen.

Ein wesentlicher Vorteil des erfindungsgemäßen Verfahrens besteht darin, dass durch die Verwendung eines einstellbaren Schallerzeugers am mobilen Gerät die Möglichkeit gegeben ist, den Schallerzeuger des mobilen Geräts und auch jeden einzelnen Schallerzeuger von mobilen Geräten in einem Eisenbahnschienensystem individuell hinsichtlich seines Frequenzspektrums einzustellen; es wird also jedes mobile Gerät über seinen Schallerzeuger mit einem Frequenzspektrum bezeichnet, wobei die Frequenzspektren bzw. die Identifikationsnummer-Signale vom dem Eisenbahnsystem verwaltet werden. Es bedarf daher beim Betreiben des mobilen Gerätes in einem Eisenbahnsystem gemäß dem erfindungsgemäßen Verfahren nicht einer Vorermittlung des Frequenzspektrums eines mobilen Gerätes, wie es bei dem bekannten Verfahren erforderlich ist. Bei dem erfindungsgemäßen Verfahren ist es relativ einfach, dem mobilen Gerät eine Identifikationsnummer in Form eines individuell zugeteilten Frequenzspektrums zuzuordnen und aus dem rückgestreuten Licht ein Identifikationsnummer-Signal zur Auswertung im Hinblick auf die Identifizierung des mobilen Gerätes zu gewinnen.

Das erfindungsgemäße Verfahren lässt sich in vorteilhafter Weise dadurch weiterentwickeln, dass der Schallerzeuger bei einem einer Typenklasse von mobilen Geräten zugehörigen Gerät hinsichtlich seines Frequenzspektrums typenklassenbezeichnend unter Zuweisung einer weiteren Frequenzenauswahl zu dem mobilen Gerät eingestellt wird und unter Detektieren des rückgestreutes Lichts aus der detektierten weiteren Frequenzauswahl ein Klassifizierungs-Signal des mobilen Geräts gewonnen wird. Mit der Zuweisung einer weiteren Frequenzenauswahl zu dem mobilen Gerät ist es nämlich möglich, ergänzend zu der Identifizierung mittels eines Identifikationsnummer-Signals auch eine Typenklasse des jeweiligen mobilen Gerätes zu kennzeichnen und damit die Identifizierung des mobilen Gerätes besonders zuverlässig zu gestalten.

Die Einstellung des Schallerzeugers hinsichtlich seines Frequenzspektrums kann in unterschiedlicher Weise erfolgen; so wird es beispielsweise als vorteilhaft angesehen, wenn ein Schallerzeuger mit einem von Hand einstellbaren Frequenzspektrum verwendet wird, der Schallerzeuger also vor Ort eingestellt werden kann. Dieses Frequenzspektrum kann von einer Zentrale des Eisenbahnsystems vorgegeben sein und ist damit auch der Zentrale bekannt, so dass auch mit einem solchermaßen eingestellten Schallerzeuger ein mobiles Gerät zuverlässig identifiziert und klassifiziert werden kann.

Als besonders vorteilhaft wird es angesehen, wenn der Schallerzeuger von einem zentralen Frequenzspektrum-Auswahlbaustein aus hinsichtlich seines Frequenzspektrums beispielsweise über Funk oder drahtgebunden eingestellt wird. In diesem Falle kann das Frequenzspektrum in dem zentralen Frequenzspektrum-Auswahlbaustein vom mobilen Gerät aus oder zentral ausgewählt und dem Schallerzeuger zugeteilt werden.

Mit dem erfindungsgemäßen Verfahren ist es - wie oben bereits ausgeführt wurde - möglich, ein mobiles Gerät in einem Eisenbahnsystem zu identifizieren. Deshalb wird es als vorteilhaft angesehen, wenn mit dem Identifikationsnummer-Signal und/oder dem Klassifizierung-Signal Einrichtungen zur Zugsteuerung, Zugsicherung und/oder der Zugüberwachung beaufschlagt werden, weil sowohl das Identifikationsnummer-Signal als auch das Klassifizierung-Signal gut zur Zugsteuerung bzw. Zugsicherung und auch zur Zugüberwachung geeignet sind.

Als mobiles Gerät kommen unterschiedliche mobile Anordnungen eines Eisenbahnsystems infrage. Bevorzugt wird die Anwendung bei einem mobilen Gerät in Form eines Schienenfahrzeugs, weil dadurch die Möglichkeit geschaffen ist, ein Schienenfahrzeug im Rahmen des erfindungsgemäßen Verfahrens einfach und zuverlässig zu identifizieren und ggf. auch zu lokalisieren. Dabei sind keine weiteren signaltechnischen Kommunikationsausrüstungen notwendig. Die Anzahl von Achszählern, Balisen usw. entlang der Schienenstrecke lässt sich stark reduzieren.

Es ist aber auch möglich, als mobiles Gerät eine mobile Signaleinrichtung zu verwenden. Eine solche mobile Signaleinrichtung gibt dann erfindungsgemäß ein Identifikationsnummer-Signal und ggf. auch ein Klassifizierung-Signal ab, mit deren Hilfe der Betrieb des Eisenbahnsystems auch bei Störungen oder Beeinträchtigungen -gekennzeichnet in der Regel durch mobile Signalseinrichtungen - auf den Schienen zuverlässig gesteuert werden kann.

Dabei kommen als mobile Signaleinrichtungen Einrichtungen zur Steuerung und Beeinflussung des Schienenverkehrs, beispielsweise eine Gleissperrungs-Signaleinrichtung und eine Langsamfahrtstelle-Signaleinrichtung bevorzugt infrage.

Die Erfindung betrifft ferner ein Eisenbahnsystem mit mindestens einem neben mindestens einer Schienenstrecke verlegten Lichtwellenleiter als verteilter akustischer Sensor, dem eine Lichtsender und Lichtempfänger für rückgestreutes Licht enthaltende Lichtsende- und Auswerteanordnung zugeordnet, wie es ebenfalls aus der oben angegebenen internationalen Patentanmeldung bekannt ist.

Um ein solches Eisenbahnsystem so fortzuentwickeln, dass ein mobiles Gerät in vergleichsweise einfacher und zuverlässiger Weise identifiziert werden kann, enthält erfindungsgemäß das Eisenbahnsystem mindestens ein mobiles Gerät mit einem hinsichtlich seines Frequenzspektrums gerätbezeichnend einstellbaren Schallerzeuger; der Schallerzeuger ist kommunikativ mit einem Frequenzspektrum-Auswahl-Baustein zur Zuweisung einer Frequenzenauswahl zu dem mobilen Gerät verbunden, der Schallerzeuger ist zum Aussenden von Schallwellen mit einem Frequenzspektrum, das Frequenzen der Frequenzenauswahl umfasst, ausgebildet und die Lichtsende- und Auswerteanordnung ist derart ausgebildet, dass mit ihr aus dem rückgestreuten Licht die Frequenzenauswahl detektierbar und daraus ein Identifikationsnummer-Signal des mobilen Geräts gewinnbar ist.

Mit diesem Eisenbahnsystem lassen sich sinngemäß die gleichen Vorteile erzielen, wie sie oben bei der Erläuterung des erfindungsgemäßen Verfahrens angegeben worden sind.

Um bei dem erfindungsgemäßen Eisenbahnsystem in vorteilhafter Weise mobile Geräte auch hinsichtlich ihrer Typenklasse zu identifizieren, ist gemäß einer Fortbildung des erfindungsgemäßen Eisenbahnsystems der Schallerzeuger bei einem einer Typenklasse von mobilen Geräten zugehörigen mobilen Gerät hinsichtlich seines Frequenzspektrums typenklassenbezeichnend unter Zuweisung einer weiteren Frequenzenauswahl zu dem mobilen Gerät einstellbar, und die Lichtsende- und Auswerteanordnung ist derart ausgebildet, dass mit ihr aus dem rückgestreuten Licht die weitere Frequenzenauswahl detektierbar und daraus ein Klassifizierung-Signal des mobilen Geräts gewinnbar ist.

Bei dieser Ausführungsform des erfindungsgemäßen Eisenbahnsystems lässt sich ein mobiles Gerät besonders zuverlässig identifizieren.

Der Schallerzeuger kann bei dem erfindungsgemäßen Eisenbahnsystem in verschiedener Weise hinsichtlich seines Frequenzspektrums eingestellt werden; eine vorteilhafte Ausführungsform enthält einen Schallerzeuger, der mit einer Handstelleinrichtung für das Frequenzspektrum verbunden ist.

Vorteilhaft ist es jedoch, wenn der Schallerzeuger mit einem zentralen Frequenzspektrum-Auswahlbaustein kommunikativ verbunden ist. Die kommunikative Verbindung des Schallerzeugers mit dem zentralen Frequenz-Auswahlbaustein kann dabei sowohl drahtgebunden als auch über Funk erfolgen; auch über optische Verbindungen ist eine Verbindung herstellbar.

Bei dem erfindungsgemäßen Eisenbahnsystem ist vorteilhafterweise die Lichtsende- und Auswerteanordnung mit Einrichtungen zur Zugsteuerung, Zugsicherung und/oder der Zugüberwachung kommunikativ verbunden. Auch hierbei kann die Verbindung drahtgebunden und drahtlos sowie über optische Medien erfolgen.

Das mobile Gerät ist bei dem erfindungsgemäßen Eisenbahnsystem vorzugsweise ein Schienenfahrzeug, weil Schienenfahrzeuge häufig einer zuverlässigen Identifizierung bei ihrem Betrieb im Eisenbahnsystem bedürfen. Das mobile Gerät kann aber im Rahmen des erfindungsgemäßen Eisenbahnsystems auch eine mobile Signaleinrichtung sein, worunter bevorzugt eine Gleissperrungs-Signaleinrichtung oder eine Langsamfahrstellen-Signaleinrichtung verstanden werden. Diese Signaleinrichtungen werden erfindungsgemäß in das Eisenbahnsystem somit auf einfache Weise eingebunden und können bei der Zugsteuerung und Zugbeeinflussung Berücksichtigung finden.

Gegenstand der Erfindung ist ferner ein mobiles Gerät eines Eisenbahnsystems mit einem hinsichtlich seines Frequenzspektrums gerätbezeichnend derart einstellbaren Schallerzeuger, dass dem mobilen Gerät eine gerätebezeichnende Frequenzenauswahl zuweisbar ist, von dem Schallerzeuger Schallwellen mit einem Frequenzspektrum aussendbar sind, das Frequenzen der Frequenzenauswahl umfasst, aus der auszusendenden Frequenzenauswahl ein Identifikationsnummer-Signal des mobilen Geräts ermittelbar ist.

Mit einem derartigen mobilen Gerät ist es in einfacher Weise möglich, seine Identifizierung auch dann vorzunehmen, wenn das mobile Gerät keine eigenen spezifischen Geräusche erzeugt.

Der Schallerzeuger kann bei dem erfindungsgemäßen mobilen Gerät in vorteilhafter Weise mit einem Frequenzspektrum-Auswahlbaustein verbunden sein, der mit dem Schallerzeuger eine konstruktive Baueinheit bildet, was eine Einstellung der Frequenzenauswahl vor Ort ermöglicht.

Als vorteilhaft hat es sich auch erwiesen, wenn der Schallerzeuger derart ausgebildet ist, dass er bei einem einer Typenklasse von mobilen Geräten zugehörigen mobilen Gerät hinsichtlich seines Frequenzspektrums typenklassenbezeichnend unter Zuweisung einer weiteren Frequenzenauswahl zu dem mobilen Gerät einstellbar ist.

Bei einer bevorzugten Ausführungsform des erfindungsgemäßen Gerätes ist dieses ein Schienenfahrzeug. Es kann aber auch vorteilhaft sein, wenn das Gerät eine mobile Signaleinrichtung ist. Diese wiederum kann ggf. als eine Gleissperrungs-Signaleinrichtung oder eine Langsamfahrstellen-Signaleinrichtung ausgebildet sein.

Zur weiteren Erläuterung der Erfindung ist in
- Figur 1: schematisch ein Ausführungsbeispiel des erfindungsgemäßen Eisenbahnsystems mit zwei als Schienenfahrzeuge ausgeführten mobilen Geräten und in
- Figur 2: ein weiteres Ausführungsbeispiel mit einem mobilen Gerät in Form einer mobilen Signaleinrichtung dargestellt.

Das Ausführungsbeispiel nach Figur 1 zeigt eine Schienenstrecke 1, auf der sich ein erstes mobiles Gerät in Form eines Schienenfahrzeugs 2 und ein weiteres mobiles Gerät in Form eines weiteren Schienenfahrzeugs 3 befinden. Das Schienenfahrzeug 2 ist über eine Kommunikationsverbindung 4 mit einem Frequenzspektrum-Auswahlbaustein 5 in einer nicht gezeigten Zentrale des dargestellten Eisenbahnsystems verbunden; entsprechend ist das weitere Schienenfahrzeug 3 über eine weitere Kommunikationsverbindung 6 mit dem Frequenzspektrum-Auswahlbaustein 5 verbunden.

Neben der Schienenstrecke 1 ist ein Lichtwellenleiter 7 und ein weiterer Lichtwellenleiter 8 verlegt. Die beiden Lichtwellenleiter 7 und 8 sind mit einer Lichtsende- und Auswerteanordnung 9 verbunden, in die in nicht dargestellter Weise unter anderem ein Lichtsender und ein Lichtempfänger integriert sind. Von der Lichtsende-und Auswerteanordnung 9 werden somit in die Lichtwellenleiter 7 und 8 hinein Lichtimpulse gesendet und auch rückgestreutes Licht mittels eines - ebenfalls nicht gezeigten - Lichtempfängers detektiert und einer Frequenzenauswahl-Erfassung unterworfen.

Wie die Figur 1 ferner andeutet, ist das Schienenfahrzeug 2 so ausgestattet, dass es von dem Frequenzspektrum-Auswahlbaustein 5 zugewiesene Frequenzen erfasst und als Frequenzspektrum eine beispielhafte Frequenzenauswahl 10 beinhaltet, die aus den Frequenzen 100, 200, 400 und 500 Hz besteht. Diese Frequenzenauswahl 10 bildet auch eine Identifikationsnummer für das Schienenfahrzeug 2. Außerdem ist dem Schienenfahrzeug 2 bzw. dessen Schallerzeuger 11 eine weitere Frequenzenauswahl 12 bestehend aus 20, 40, 80 Hz-Frequenzen zugewiesen, die eine Klassifizierung beispielsweise dahingehend gestatten, ob das Schienenfahrzeug ein Personenzug oder ein Güterzug ist.

In entsprechender Weise ist das weitere Schienenfahrzeug 3 mit einer Frequenzenauswahl 13 beaufschlagt, die Frequenzen von 110, 210, 410 und 510 Hz umfasst und eine Identifikationsnummer für das weitere Schienenfahrzeug 3 darstellt. Diese Identifikationsnummer unterscheidet sich von der des einen Schienenfahrzeugs 2. Da es sich bei dem Schienenfahrzeug 3 im vorliegenden Beispiel ebenfalls um einen Zug derselben Klasse wie das weitere Schienenfahrzeug 3 handelt, ist dieser auch mit einer weiteren Frequenzenauswahl 14 mit den Frequenzen 20, 40 und 80 Hz entsprechend dem Schienenfahrzeug 2 beaufschlagt.

Während der Bewegung der Schienenfahrzeuge 2 werden von dem Schallerzeuger 11 des Schienenfahrzeugs 2 Schallwellen 15 mit einem Frequenzspektrum ausgesandt, das Frequenzen der einen Frequenzenauswahl 10 und der weiteren Frequenzenauswahl 12 umfasst; von einem Schallerzeuger 16 des weiteren Schienenfahrzeugs 3 werden Schallwellen 17 ausgesendet, die Frequenzen der Frequenzauswahlen 13 und 14 aufweisen.

Diese Schallwellen 15 und 17 beeinflussen das durch die Lichtwellenleiter 7 und 8 laufende Licht in der Weise, dass am Orte des jeweiligen Auftreffens der Schallwellen 15 und 17 auf die Lichtwellenleiter 7 und 8 eine Rückstreuung von Licht erfolgt. Dieses Licht ist in seinem Frequenzspektrum mit dem von den Schallerzeugern 11 und 16 abgegebenen Licht identisch, so dass von der Lichtsende- und Auswerteanordnung 9 entsprechende elektrische Signale erzeugt und an ihrem Ausgang 18 bereit gestellt werden. Ein Signal ist ein elektrisches Identifikationsnummer-Signal IS2, das aus dem detektierten, rückgestreuten Licht mit Frequenzen von 100, 200, 400 und 500 Hz des Schallerzeugers 11 des einen Schienenfahrzeugs 2 gebildet ist. Ebenso ist ein elektrisches Klassifizierungs-Signal KS2 mit Frequenzen von 20, 40 und 80 Hz gebildet, das zusammen mit dem Identifikationsnummer-Signal IS2 im dargestellten Ausführungsbeispiel zu einer Zugsicherungseinrichtung 19 übertragen wird. Entsprechendes gilt hinsichtlich eines weiteren Identifizierungs-Signals IS3, das mittels Detektion aus dem rückgestreuten Licht im Lichtwellenleiter 8 in der Lichtsende- und Auswerteanordnung 9 generiert ist. Auch ein Klassifizierungs-Signal KS3 wird am Ausgang 18 der Lichtsende- und Auswerteanordnung 9 im Hinblick auf die vom Schallerzeuger 16 des weiteren Schienenfahrzeugs 3 abgegebenen Schallwellen 17 übertragen.

Wie die Figur 1 ferner zeigt, ist zwischen der Zugsicherungseinrichtung 19 und dem Frequenzspektrum-Auswahlbaustein 5 eine bidirektionale Kommunikationsverbindung 20 vorhanden, über die die jeweils den Schienenfahrzeugen 2 und 3 übermittelten Frequenzspektren auch der Zugsicherungseinrichtung 19 mitgeteilt werden, so dass diese mittels Vergleich der übermittelten Frequenzspektren mit den über die Lichtwellenleiter 7 und 8 erfassten Frequenzspektren zur Identifikation der jeweiligen Schienenfahrzeuge 2 und 3 in die Lage versetzt ist.

Bei dem Ausführungsbeispiel nach Figur 2 ist ebenfalls eine Schienenstrecke 30 vorhanden, zu der parallel ein erster Lichtwellenleiter 31 und daran anschließend ein weiterer Lichtwellenleiter 32 verlegt ist. Beide Lichtwellenleiter 31 und 32 sind mit einer Lichtsende- und Auswerteeinheit 33 verbunden, die der Anordnung 9 nach Figur 1 entspricht. Neben der Schienenstrecke 30 ist in dem dargestellten Beispiel ein mobiles Gerät in Form einer mobilen Signaleinrichtung 34 positioniert, der über eine Kommunikationsverbindung 35 zu einem Frequenzspektrum-Auswahlbaustein 36 entsprechend dem Frequenzspektrum-Auswahlbaustein 5 gemäß Figur 1 eine Frequenzenauswahl 37 von 120, 220, 420 und 520 Hz zugewiesen wird. Mit dieser Frequenzenauswahl 37 wird ein Schallerzeuger 38 des mobilen Gerätes 34 dazu veranlasst, Schallwellen mit einem entsprechenden Frequenzspektrum abzugeben.

Diese Schallwellen werden von dem Lichtwellenleiter 31 aufgenommen und in einer Weise in der Lichtsende- und Auswerteanordnung 33 verarbeitet, wie es im Zusammenhang mit der Beschreibung der Figur 1 im Zusammenhang mit dem Einheit 9 oben eingehend erläutert worden ist. Die Lichtsende- und Auswerteanordnung 33 gibt somit an ihrem Ausgang 39 ein Identifikationsnummer-Signal IS4 ab, das in seinem Frequenzspektrum der zugewiesenen Frequenzenauswahl 37 entspricht. Dieses Signal IS4 wird zu einer Zugsicherungseinheit 40 übertragen.

Entsprechendes gilt hinsichtlich einer weiteren Frequenzenauswahl 41, die von dem Frequenzspektrum-Auswahlbaustein 36 über die Kommunikationsverbindung 35 dem mobilen Gerät 34 bzw. seinem Schallerzeuger 38 zugewiesen wird und den Schallerzeuger 38 dazu veranlasst, eine entsprechende weitere Frequenzenauswahl 41 mit 30, 70 und 90Hz abzustrahlen. Diese Frequenzenauswahl 41 wird mittels des Lichtwellenleiters 31 erfasst und in der Lichtsende- und Auswerteanordnung 33 in ein Klassifizierungs-Signal KS4 mit Frequenzen von 30, 70 und 90 Hz umgesetzt. Auch dieses Klassifizierungs-Signal KS4 wird an die Zugsicherungseinrichtung 40 übertragen, die außerdem über eine Kommunikationsverbindung 42 mit dem Frequenzspektrum-Auswahlbaustein 36 in Verbindung steht. Die Zugsicherungseinrichtung 40 kann somit erkennen, dass sich im Bereich des Lichtwellenleiters 31 eine mobile Signaleinrichtung 34 befindet, die beispielsweise als Gleissperrungs-Signaleinrichtung eine vorübergehende Gleissperrung signalisiert, und kann dementsprechend den Schienenverkehr steuern. Dazu ist die Zugsicherungseinrichtung 40 über die Kommunikationsverbindung 42 von dem Frequenzspektrum-Auswahlbaustein 36 mit Informationen über die Frequenzenauswahl 37 und 41 beaufschlagt; außerdem werden über die Kommunikationsverbindung 42 und die Zugsicherungseinrichtung 40 Funktionen und Aufgaben dem mobilen Gerät 34 zugewiesen.

## Patentansprüche

1. Verfahren zum Betreiben eines mobilen Gerätes (2) in einem Eisenbahnsystem mit mindestens einem neben mindestens einer Schienenstrecke (1) verlegten Lichtwellenleiter (7, 8), in den unter seiner Ausnutzung als verteilter akustischer Sensor Lichtimpulse eingespeist und rückgestreutes Licht detektiert wird,
**dadurch gekennzeichnet, dass**
• ein mobiles Gerät (2) mit einem hinsichtlich seines Frequenzspektrums gerätbezeichnend einstellbaren Schallerzeuger (11) verwendet wird,
• der Schallerzeuger (11) hinsichtlich seines Frequenzspektrums gerätbezeichnend unter Zuweisung einer Frequenzenauswahl (10) zu dem mobilen Gerät (2) eingestellt wird,
• von dem Schallerzeuger (11) Schallwellen (15) mit einem Frequenzspektrum ausgesandt werden, das Frequenzen der Frequenzenauswahl (10) umfasst, und
• unter Detektieren des rückgestreutes Lichts aus der detektierten Frequenzenauswahl (10) ein Identifikationsnummer-Signal (IS2) des mobilen Geräts (2) gewonnen wird.

2. Verfahren nach Anspruch 1,
**dadurch gekennzeichnet, dass**
• der Schallerzeuger (11) bei einem einer Typenklasse von mobilen Geräten zugehörigen Gerät (2) hinsichtlich seines Frequenzspektrums typenklassenbezeichnend unter Zuweisung einer weiteren Frequenzenauswahl (12) zu dem mobilen Gerät (2) eingestellt wird und
• unter Detektieren des rückgestreutes Lichts aus der detektierten weiteren Frequenzenauswahl (12) ein Klassifizierungs-Signal (KS2) des mobilen Geräts (2) gewonnen wird.

3. Verfahren nach Anspruch 1 oder 2,
**dadurch gekennzeichnet,**
• **dass** ein Schallerzeuger (11) mit einem von Hand einstellbaren Frequenzspektrum verwendet wird oder
• **dass** der Schallerzeuger (11) von einem zentralen Frequenzspektrum-Auswahlbaustein (5) hinsichtlich seines Frequenzspektrums eingestellt wird.

4. Verfahren nach einem der vorangehenden Ansprüche,
**dadurch gekennzeichnet, dass**
• mit dem Identifikationsnummer-Signal (IS2) und/oder dem Klassifizierungs-Signal (KS2) Einrichtungen (19) zur Zugsteuerung, Zugsicherung und/oder der Zugüberwachung beaufschlagt werden.

5. Verfahren nach einem der vorangehenden Ansprüche,
**dadurch gekennzeichnet, dass**
• als mobiles Gerät ein Schienenfahrzeug (2) oder eine mobile Signaleinrichtung (34) verwendet wird.

6. Verfahren nach Anspruch 5,
**dadurch gekennzeichnet, dass**
• als mobile Signaleinrichtung (34) eine Einrichtung zur Steuerung und Beeinflussung des Schienenverkehrs oder eine Langsamfahrstelle-Signaleinrichtung verwendet wird.

7. Eisenbahnsystem mit mindestens einem neben mindestens einer Schienenstrecke (1) verlegten Lichtwellenleiter (7, 8) als verteilter akustischer Sensor, dem eine Lichtsender und Lichtempfänger für rückgestreutes Licht enthaltende Lichtsende- und Auswerteanordnung (9) zugeordnet ist,
**dadurch gekennzeichnet, dass**
• das Eisenbahnsystem mindestens ein mobiles Gerät (2) mit einem hinsichtlich seines Frequenzspektrums gerätbezeichnend einstellbaren Schallerzeuger (11) enthält,
• der Schallerzeuger (11) kommunikativ mit einem Frequenzspektrum-Auswahlbaustein (5) zur Zuweisung einer Frequenzenauswahl (10) zu dem mobilen Gerät (2) verbunden ist,
• der Schallerzeuger (11) zum Aussenden von Schallwellen (15) mit einem Frequenzspektrum, das Frequenzen der Frequenzenauswahl (10) umfasst, ausgebildet ist und
• die Lichtsende- und Auswerteanordnung (9) derart ausgebildet ist, dass mit ihr aus dem rückgestreuten Licht die Frequenzenauswahl (10) detektierbar und daraus ein Identifikationsnummer-Signal (IS2) des mobilen Geräts (2) gewinnbar ist.

8. Eisenbahnsystem nach Anspruch 7,
**dadurch gekennzeichnet, dass**
• der Schallerzeuger (11) bei einem einer Typenklasse von mobilen Geräten zugehörigen mobilen Gerät (2) hinsichtlich seines Frequenzspektrums typenklassenbezeichnend unter Zuweisung einer weiteren Frequenzenauswahl (12) zu dem mobilen Gerät (2) einstellbar ist und
• die Lichtsende- und Auswerteanordnung (9) derart ausgebildet ist, dass mit ihr aus dem rückgestreuten Licht die weitere Frequenzenauswahl (12) detektierbar und daraus ein Klassifizierungs-Signal (KS2) des mobilen Geräts (2) gewinnbar ist.

9. Eisenbahnsystem nach Anspruch 7 oder 8,
**dadurch gekennzeichnet, dass**
• der Schallerzeuger (11) mit einer Handeinstelleinrichtung für das Frequenzspektrum verbunden oder mit einem zentralen Frequenzspektrum-Auswahlbaustein (5) kommunikativ verbunden ist.

10. Eisenbahnsystem nach einem der Ansprüche 7 bis 9, **dadurch gekennzeichnet, dass**
• die Lichtsende- und Auswerteanordnung (9) mit Einrichtungen (19) zur Zugsteuerung, Zugsicherung und/oder der Zugüberwachung kommunikativ verbunden ist.

11. Eisenbahnsystem nach einem der Ansprüche 7 bis 10, **dadurch gekennzeichnet, dass**
• das mobile Gerät ein Schienenfahrzeug (2) oder eine mobile Signaleinrichtung (34) ist.

12. Eisenbahnsystem nach Anspruch 11,
**dadurch gekennzeichnet, dass**
• die mobile Signaleinrichtung (34) eine Einrichtung zur Steuerung und Beeinflussung des Schienenverkehrs oder eine Gleissperrungs-Signaleinrichtung oder eine Langsamfahrstelle-Signaleinrichtung ist.

13. Mobiles Gerät (2) eines Eisenbahnsystems mit einem hinsichtlich seines Frequenzspektrums gerätbezeichnend derart einstellbaren Schallerzeuger (11), dass
• dem mobilen Gerät (2) eine gerätebezeichnende Frequenzenauswahl (10) zuweisbar ist,
• von dem Schallerzeuger (11) Schallwellen (15) mit einem Frequenzspektrum aussendbar sind, das Frequenzen der Frequenzenauswahl (10) umfasst,
• aus der auszusendenden Frequenzenauswahl (10) ein Identifikationsnummer-Signal (IS2) des mobilen Geräts (2) ermittelbar ist.

14. Gerät nach Anspruch 13,
**dadurch gekennzeichnet,**
• **dass** der Schallerzeuger (11) mit einem Frequenzspektrum-Auswahlbaustein (5) verbunden oder derart ausgebildet ist, dass er bei einem einer Typenklasse von mobilen Geräten zugehörigen mobilen Gerät (2) hinsichtlich seines Frequenzspektrums typenklassenbezeichnend unter Zuweisung einer weiteren Frequenzenauswahl (12) zu dem mobilen Gerät (2) einstellbar ist.

15. Gerät nach Anspruch 13 oder 14,
**dadurch gekennzeichnet, dass**
• der Schallerzeuger (11) mit einer Handeinstelleinrichtung für das Frequenzspektrum verbunden ist.

16. Gerät nach einem der Ansprüche 13 bis 15,
**dadurch gekennzeichnet, dass**
• das mobile Gerät ein Schienenfahrzeug (2) oder eine mobile Signaleinrichtung (34) ist.

17. Gerät nach Anspruch 16,
**dadurch gekennzeichnet, dass**
• die mobile Signaleinrichtung (34) eine Gleissperrungs-Signaleinrichtung oder eine Langsamfahrstelle-Signaleinrichtung ist.

## Claims

1. Method for operating a mobile device (2) in a railway system with at least one optical waveguide (7,8) which is laid next to at least one railway track (1), with the optical waveguide being used as a distributed acoustic sensor into which light pulses are fed, and back-scattered light is detected,
**characterised in that**
• a mobile device (2), with a sound generator (11) which can be adjusted with respect to its frequency spectrum in a way which designates a device, is used,
• the sound generator (11) is adjusted with respect to its frequency spectrum in a way which designates a device by assigning a frequency selection (10) to the mobile device (2),
• the sound generator (11) transmits sound waves (15) with a frequency spectrum which comprises frequencies of the frequency selection (10), and
• an identification number signal (IS2) of the mobile device (2) is acquired by detecting the back-scattered light from the detected frequency selection (10).

2. Method according to claim 1,
**characterised in that**
• in the case of a device (2) associated with a type class of mobile devices, the sound generator (11) is adjusted with respect to its frequency spectrum in a way which designates a type class by assigning a further frequency selection (12) to the mobile device (2), and
• a classification signal (KS2) of the mobile device (2) is acquired by detecting the back-scattered light from the detected further frequency selection (12).

3. Method according to claim 1 or 2,
**characterised in that**
• a sound generator having a manually adjustable frequency spectrum is used or
• the frequency spectrum of the sound generator (11) is adjusted by a central frequency spectrum selection module (5) .

4. Method according to one of the preceding claims, **characterised in that**
• equipment (19) for train control, train protection and/or train supervision receives the identification number signal (IS2) and/or the classification signal (KS2).

5. Method according to one of the preceding claims, **characterised in that**
• a rail vehicle (2) or a mobile signalling device (34) is used as the mobile device.

6. Method according to claim 5,
**characterised in that**
• a device for controlling and influencing rail traffic or a speed restriction section signalling device is used as the mobile signalling device (34).

7. Railway system having next to at least one railway track (1) at least one optical waveguide (7,8) as a distributed acoustic sensor, to which a light emitting and evaluation unit (9) containing optical transmitters and optical receivers for back-scattered light is assigned,
**characterised in that**
• the railway system contains at least one mobile device (2) having a sound generator (11) which can be adjusted with respect to its frequency spectrum in a way which designates a device,
• the sound generator (11) is communicatively connected to a frequency spectrum selection module (5) for assigning a frequency selection (10) to the mobile device (2),
• the sound generator (11) is embodied to transmit sound waves (15) with a frequency spectrum which comprises frequencies of the frequency selection (10), and
• the light emitting and evaluation unit (9) is designed in such a way that it can detect the frequency selection (10) from the back-scattered light and acquire from that an identification number signal (IS2) of the mobile device (2).

8. Railway system according to claim 7,
**characterised in that**
• in the case of a mobile device (2) associated with a type class of mobile devices, the sound generator (11) can be adjusted with respect to its frequency spectrum in a way which designates a type class by assigning a further frequency selection (12) to the mobile device (2), and
• the light emitting and evaluation unit (9) is designed in such a way that it can detect the further frequency selection (12) from the back-scattered light and acquire from that a classification signal (KS2) of the mobile device (2).

9. Railway system according to claim 7 or 8,
**characterised in that**
• the sound generator (11) is connected to a manual frequency spectrum adjustment device or communicatively connected to a central frequency spectrum selection module (5).

10. Railway system according to one of claims 7 to 9, **characterised in that**
• the light emitting and evaluation unit (9) is communicatively connected to equipment (19) for train control, train protection and/or train supervision.

11. Railway system according to one of claims 7 to 10, **characterised in that**
• the mobile device is a rail vehicle (2) or a mobile signalling device (34).

12. Railway system according to claim 11,
**characterised in that**
• the mobile signalling device (34) is a device for controlling and influencing rail traffic or a track blocking signalling device or a speed restriction section signalling device.

13. Mobile device (2) of a railway system having a sound generator (11) which can be adjusted with respect to its frequency spectrum in a way which designates a device, in that
• a frequency selection (10) which designates a device can be assigned to the mobile device (2),
• the sound generator (11) can transmit sound waves (15) with a frequency spectrum which comprises the frequencies of the frequency selection (10),
• an identification number signal (IS2) of the mobile device (2) can be ascertained from the frequency selection (10) to be transmitted.

14. Device according to claim 13,
**characterised in that**
• the sound generator (11) is connected to a frequency spectrum selection module (5) or, in the case of a mobile device (2) associated with a type class of mobile devices, designed in such a way that it can be adjusted with respect to its frequency spectrum in a way which designates a type class by assigning a further frequency selection (12) to the mobile device (2).

15. Device according to claim 13 or 14,
**characterised in that**
• the sound generator (11) is connected to a manual frequency spectrum adjustment device.

16. Device according to one of claims 13 to 15, **characterised in that**
• the mobile device is a rail vehicle (2) or a mobile signalling device (34).

17. Device according to claim 16,
**characterised in that**
• the mobile signalling device (34) is a track blocking signalling device or a speed restriction section signalling device.

## Revendications

1. Procédé pour faire fonctionner un appareil (2) mobile dans un système ferroviaire, comprenant, posé à côté d'au moins d'une voie (1) de chemin de fer, au moins un guide (7, 8) d'onde lumineuse dans lequel, en en tirant profit comme capteur acoustique réparti, on injecte des impulsions lumineuses et on détecte de la lumière rétrodiffusée,
**caractérisé en ce que**
• on utilise un appareil (2) mobile ayant un générateur (11) acoustique réglable désignant un appareil du point de vue de son spectre de fréquence,
• on règle le générateur (11) acoustique désignant un appareil du point de vue de son spectre de fréquence en affectant une sélection (10) de fréquences à l'appareil (2) mobile,
• on envoie par le générateur (11) acoustique des ondes (15) sonores ayant un spectre de fréquence, qui comprend des fréquences de la sélection (10) de fréquences, et
• en détectant la lumière rétrodiffusée dans la sélection (10) de fréquences détectée, on obtient un signal (IS2) de numéro d'identification de l'appareil (2) mobile.

2. Procédé suivant la revendication 1,
**caractérisé en ce que**
• on règle le générateur (11) acoustique pour un appareil (2), associé à une classe type d'appareils mobiles, en désignant la classe type du point de vue de son spectre de fréquence, en affectant une autre sélection (12) de fréquences à l'appareil (2) mobile et
• en détectant la lumière rétrodiffusée de l'autre sélection (12) de fréquences détectée, on obtient un signal (KS2) de classification de l'appareil (2) mobile.

3. Procédé suivant la revendication 1 ou 2,
**caractérisé en ce que**
• on utilise un générateur (11) acoustique ayant un spectre de fréquence réglable à la main ou
• on règle le générateur (11) acoustique fu point de vue de son spectre de fréquence par un module (5) central de sélection de spectre de fréquence.

4. Procédé suivant l'une des revendications précédentes, **caractérisé en ce que**
• on envoie le signal (IS2) de numéro d'identification et/ou le signal (KS2) de classification à des dispositifs (19) de commande des trains, de protection des trains et/ou de régulation des trains.

5. Procédé suivant l'une des revendications précédentes, **caractérisé en ce que**
• on utilise comme appareil mobile un véhicule (2) ferroviaire ou un dispositif (34) mobile de signalisation.

6. Procédé suivant la revendication 5,
**caractérisé en ce que**
• on utilise comme dispositif (34) mobile de signalisation un dispositif pour commander et influencer le trafic ferroviaire ou un dispositif de signalisation de limitation de vitesse.

7. Système ferroviaire comprenant au moins un guide (7, 8) d'onde lumineuse posé à côté d'au moins une voie (1) de chemin de fer comme capteur acoustique réparti, auquel est associé un émetteur de lumière et un récepteur de lumière pour un agencement (9) d'envoi et d'évaluation de lumière contenant de la lumière rétrodiffusée,
**caractérisé en ce que**
• le système ferroviaire comporte au moins un appareil (2) mobile ayant un générateur (11) acoustique réglable désignant l'appareil du point de vue de son spectre de fréquence,
• le générateur (11) acoustique est relié en communication à un module (5) de sélection de spectre de fréquence pour l'affectation d'une sélection (10) de fréquences à l'appareil (2) mobile,
• le générateur (11) acoustique est constitué pour l'émission d'ondes (15) sonores ayant un spectre de fréquence, qui comprend des fréquences de la sélection (10) de fréquences,
• l'agencement (9) d'émission et d'exploitation de lumière est constitué de manière à pouvoir détecter par lui à partir de la lumière rétrodiffusée la sélection (10) de fréquences et de manière à pouvoir en obtenir un signal (IS2) de numéro d'identification de l'appareil (2) mobile.

8. Système ferroviaire suivant la revendication 7,
**caractérisé en ce que**
• le générateur (11) acoustique est, pour un appareil (2) associé à une classe type d'appareils mobiles, en désignant la classe type du point de vue de son spectre de fréquence, réglable en affectant une autre sélection (12) de fréquences à l'appareil (2) mobile et
• l'agencement (9) d'émission et d'exploitation de lumière est constitué de manière à pouvoir détecter par lui à partir de la lumière rétrodiffusée l'autre sélection (12) de fréquences et à pouvoir en obtenir un signal (KS2) de classification de l'appareil (2) mobile.

9. Système ferroviaire suivant la revendication 7 ou 8, **caractérisé en ce que**
• le générateur (11) acoustique est relié à un dispositif de réglage manuel du spectre de fréquence ou est relié en communication à un module (5) central de sélection du spectre de fréquence.

10. Système ferroviaire suivant l'une des revendications 7 à 9, **caractérisé en ce que**
• l'agencement (9) d'émission et d'exploitation de lumière est relié en communication à des dispositifs (19) de commande des trains, de protection des trains et/ou de régulation des trains.

11. Système ferroviaire suivant l'une des revendications 7 à 10, **caractérisé en ce que**
• l'appareil mobile est un véhicule (2) ferroviaire ou un dispositif (34) mobile de signalisation.

12. Système ferroviaire suivant la revendication 11,
**caractérisé en ce que**
• le dispositif (34) mobile de signalisation est un dispositif pour commander et influencer le trafic ferroviaire ou un dispositif de signalisation d'arrêt de voie ou un dispositif de signalisation de limitation de vitesse.

13. Appareil (2) mobile d'un système ferroviaire, comprenant un générateur (11) de sons réglable avec désignation de l'appareil du point de vue de son spectre de fréquence de manière à ce que
• une sélection (10) de fréquences désignant l'appareil puisse être affectée à l'appareil (2) mobile,
• des ondes (15) sonores ayant un spectre de fréquence, qui comprend des fréquences de la sélection (10) de fréquences puissent être émises par le générateur (11) acoustique,
• un signal (IS2) de numéro d'identification de l'appareil (2) mobile puisse être déterminé à partir de la sélection (10) de fréquences à émettre.

14. Appareil suivant la revendication 13,
**caractérisé**
• **en ce que** le générateur (11) acoustique est relié à un module (5) de sélection de spectre de fréquence ou est constitué de manière à être réglable, avec affectation d'une autre sélection (12) de fréquences à l'appareil (2) mobile, pour un appareil (2) mobile associé à une classe type d'appareils mobiles avec désignation de la classe type du point de vue de son spectre de fréquence.

15. Appareil suivant la revendication 13 ou 14,
**caractérisé en ce que**
• le générateur (11) acoustique est relié à un dispositif de réglage manuel du spectre de fréquence.

16. Appareil suivant l'une des revendications 13 à 15, **caractérisé en ce que**
• l'appareil mobile est un véhicule (2) ferroviaire ou un dispositif (34) mobile de signalisation.

17. Appareil suivant la revendication 16,
**caractérisé en ce que**
• le dispositif (34) mobile de signalisation est un dispositif de signalisation d'arrêt de voie ou un dispositif de signalisation de limitation de vitesse.
